# EUROPÄISCHE PATENTSCHRIFT

(11) **EP 2 963 342 B1**
(45) Veröffentlichungstag und Bekanntmachung des Hinweises auf die Patenterteilung: **27.12.2017**
(21) Anmeldenummer: 15175158.3
(22) Anmeldetag: 02.07.2015
(51) Int. Cl.: F21V 21/03, F21V 23/06, H01R 13/627

(54) **BELEUCHTUNGSKÖRPER**
ILLUMINANT
LAMPE

(30) Priorität: 02.07.2014 AT 504612014
(43) Veröffentlichungstag der Anmeldung: 06.01.2016
(73) Patentinhaber: Wimmer, Matthäus, 5205 Schleedorf (AT); Rottner, Heinz, 4880 St. Georgen/A. (AT)
(72) Erfinder: Wimmer, Matthäus, 5205 Schleedorf (AT); Rottner, Heinz, 4880 St. Georgen/A. (AT)
(74) Vertreter: Jell, Friedrich

(56) Entgegenhaltungen:
- EP-A1- 0 076 007
- WO-A1-2008/025752
- US-A1- 2002 163 813
- US-A1- 2003 107 891

## Beschreibung

Die Erfindung betrifft einen Beleuchtungskörper für die Anbringung an einer Gebäudestruktur, mit einem Befestigungselement, das dazu bestimmt ist, fest an der Gebäudestruktur angebracht zu werden, einem Kupplungsstück, das lösbar auf dem Befestigungselement anbringbar ist und einem fest mit dem Kupplungsstück verbundenen Träger für die Aufnahme von mindestens einem Leuchtmittel, wobei das Befestigungselement erste Kontakte zur Übertragung von elektrischem Strom aufweist, die in zusammengebautem Zustand mit zweiten Kontakten in Verbindung stehen, die am Kupplungsstück angebracht sind, um das Leuchtmittel mit Strom zu versorgen, wobei das Befestigungselement mindestens einen im Wesentlichen zapfenförmig ausgebildeten Vorsprung aufweist, und wobei der Koppelteil eine Ausnehmung aufweist, die zur Aufnahme des Vorsprungs ausgebildet ist, und wobei die ersten Kontakte in einer Öffnung eines zapfenförmig ausgebildeten Vorsprungs angeordnet sind und die zweiten Kontakte auf einer Zunge angeordnet sind, die in der Ausnehmung des Koppelteils vorgesehen ist.

Als Gebäudestruktur wird im obigen Sinn beispielsweise eine Hauswand oder eine Geschoßdecke eines Gebäudes verstanden. Ein erfindungsgemäßer Beleuchtungskörper kann aber auch beispielsweise an Möbelstücken angebracht werden.

Bei herkömmlichen Beleuchtungskörpern ist es üblich, das Austauschen der Leuchtmittel in situ vorzunehmen. Dies bedingt einerseits gewisse konstruktive Einschränkungen, da ein entsprechender Zugang zu den Leuchtmitteln sichergestellt werden muss und andererseits Schwierigkeiten beim Austausch, wenn der Beleuchtungskörper exponiert angebracht ist.

Um diese Nachteile zu vermeiden, kann vorgesehen sein, den Beleuchtungskörper abnehmbar auszubilden. Abnehmbar in diesem Sinn soll bedeuten, dass kein aufwendiger Montagevorgang erforderlich ist, der beispielsweise das Herstellen oder Unterbrechen einer Stromverbindung über Lusterklemmen umfasst. Die Befestigung erfolgt dann beispielsweise über Schnapp-, Schraub- oder Bajonettverbindungen, wobei sowohl die mechanischen Kräfte als auch der elektrische Strom übertragen werden. Solche Verbindungen sind beispielsweise in der DE202012002831 U oder der EP2509171A beschrieben. Wartungsvorgänge, wie etwa das Austauschen von Leuchtmitteln, können so bequem bei demontiertem Beleuchtungskörper vorgenommen werden. Nachteilig ist dabei jedoch, dass die Verbindung aufwendig ist und speziell auf die jeweilige Lampe oder den Beleuchtungskörper abgestimmt ist, sodass bei einem Austausch in der Regel wieder ein herkömmlicher Montagevorgang erforderlich ist.

Aufgabe der vorliegenden Erfindung ist es, diese Nachteile zu vermeiden und eine Lösung anzugeben, die es ermöglicht, Beleuchtungskörper mit einfachem Aufbau darzustellen, die sicher und einfach montierbar und demontierbar sind und die gegebenenfalls bei der Montage leicht justierbar sind.

Erfindungsgemäß werden diese Aufgaben dadurch gelöst, dass das Kupplungsstück aus einem Koppelteil und einem in Axialrichtung relativ zum Koppelteil beweglichen Betätigungsteil besteht.

Besteht das Kupplungsstück aus einem Koppelteil und einem in Axialrichtung relativ zum Koppelteil beweglichen Betätigungsteil, kann eine besonders einfache Betätigung in der Art einer handelsüblichen Kupplung für Schlauchverbindungen, beispielsweise auch unter Schnellkupplungen bekannt, erreicht werden. Durch das Bewegen des Betätigungsteils können Rastelemente, beispielsweise Eingriffskrallen, Rastkugel, Raststangen, oder andere Rastelemente, die auch verschiebbar im Kupplungsstück gelagert sein können, betätigt werden. Damit kann die lösbare mechanische Verbindung zwischen Kupplungsstück und Befestigungselement entriegelt werden. Mit dem Betätigungsteil kann daher die lösbare Anbringung des Kupplungsstücks auf dem Befestigungselement gelöst werden.
Ein wichtiger Aspekt ist, dass der Beleuchtungskörper schnell und problemlos befestigt oder abgenommen werden kann, wobei auf die elektrische Kontaktierung vom Anwender keine Rücksicht genommen werden muss.
Durch die besondere Ausbildung der erfindungsgemäßen Lösung wird eine universelle Anwendbarkeit erreicht, die eine weitgehende Standardisierung ermöglicht. Dadurch kann auch bei einem Wechsel des Beleuchtungskörpers das fest montierte Befestigungselement verbleiben, da es kompatibel zum neuen Beleuchtungskörper ist.
Wesentlich an der vorliegenden Erfindung ist auch, dass eine vollständige Berührungssicherheit gegenüber den elektrischen Kontakten gegeben ist, sodass der Beleuchtungskörper auch für Netzspannung von 230 V problemlos und ungefährlich ist.
Der erfindungsgemäße Beleuchtungskörper ist daher gegenüber dem Stand der Technik nicht nur einfach handhabbar und vergleichsweise konstruktiv einfach aufgebaut, sondern kann auch höchsten Sicherheitsstandards beispielsweise zur Vermeidung von Elektrounfällen genügen.

Gemäß einer ersten bevorzugten Ausführungsvariante der vorliegenden Erfindung ist der Träger fest mit dem Koppelteil verbunden. Dadurch wird eine besonders stabile Befestigung erreicht.

Gemäß einer weiteren bevorzugten Ausführungsvariante der vorliegenden Erfindung ist der Träger fest mit dem Betätigungsteil verbunden. Dadurch kann eine vereinfachte Konstruktion erzielt werden, bei der es insbesondere möglich ist, durch entsprechende Aufbringung einer Kraft auf den Beleuchtungskörper diesen von der Gebäudestruktur zu lösen.

Konstruktiv günstig ist es dabei, wenn die ersten Kontakte koaxial zueinander rotationssymmetrisch ausgebildet sind. Dadurch ist die elektrische Verbindung unabhängig von der Winkellage des Beleuchtungskörpers. Dies ist von besonderem Vorteil, wenn der zapfenförmige Vorsprung im Wesentlichen rotationssymmetrisch aufgebaut ist.

Eine besonders begünstigte Ausführungsvariante der Erfindung sieht vor, dass der Träger für die Aufnahme mehrerer Leuchtmittel ausgebildet ist.

Von besonderem Vorteil ist es, wenn der Betätigungsteil in Bezug auf den Koppelteil in Axialrichtung beweglich ist. Dadurch wird eine besonders einfache Betätigung in der Art einer handelsüblichen Kupplung für Schlauchverbindungen erreicht. Dabei ist der Koppelteil vorzugsweise durch eine Schnappverbindung bzw. Rastverbindung am Befestigungselement festlegbar und der Koppelteil weist Eingriffskrallen auf, die durch den Betätigungsteil entriegelbar sind. Andere Rastelemente sind weiter denkbar, eine lösbare Verbindung zu ermöglichen.

Vorzugsweise ist vorgesehen, dass der Betätigungsteil den Koppelteil in zusammengebautem Zustand völlig abdeckt. Insbesondere bei hängenden Beleuchtungskörpern besteht das ästhetische Problem, die Stelle der Befestigung an der Gebäudestruktur abzudecken, was oft durch Schiebehülsen o. dgl. gelöst wird. Bei der erfindungsgemäßen Lösung besteht die elegante Möglichkeit, diese Abdeckung durch das Betätigungselement zu realisieren.

In der Folge wird die vorliegende Erfindung beispielsweise anhand der in Figuren dargestellten Ausführungsbeispielen näher erläutert. Es zeigen schematisch:
- Fig. 1: eine erste Ausführungsvariante der Erfindung im Längsschnitt;
- Fig. 2: eine alternative Ausführungsvariante in einer Darstellung entsprechend Fig. 1;
- Fig. 3: eine weitere Ausführungsvariante der Erfindung in einer Darstellung ent-sprechend Fig. 1;
- Fig. 4: wesentliche Teile der Ausführungsvariante von Fig. 1 in zusammengefüg-tem Zustand; und
- Fig. 5: die Teile von Fig. 4 in getrenntem Zustand.

Der Beleuchtungskörper von Fig. 1 ist an einer Gebäudestruktur 1, beispielsweise einer Wand oder Decke angebracht. Dazu ist ein Befestigungselement 2 in herkömmlicher Weise, etwa über hier nicht dargestellte Schrauben und Dübel, fest an der Gebäudestruktur 1 befestigt. Ebenso erfolgt die elektrische Kontaktierung wie üblich beispielsweise über Lusterklemmen 11. Senkrecht zur Gebäudestruktur 1 ragt von einem Flansch 12 ein einstückig am Befestigungselement 2 angeformter, zapfenförmiger Vorsprung 2a vor, der standardisiert und rotationssymmetrisch ausgebildet ist.

Auf dem zapfenförmigen Vorsprung 2a ist ein Kupplungsstück 3 lösbar befestigt, das aus einem Koppelteil 3a und einem relativ zum Koppelteil 3a beweglichen Betätigungsteil 3b besteht. Hierzu ist zwischen diesen Koppelteil 3a und Betätigungsteil 3b eine nicht näher dargestellte Längsführung vorgesehen. Im Allgemeinen ist denkbar, dass das Kupplungsstück 3 zur Lösung seiner funktionellen Aufgabe auch weitere konstruktive Bestandteile als ein Koppelteil 3a und ein Betätigungsteil 3b aufweist. Der Koppelteil 3a wird vom Betätigungsteil 3b teilweise oder völlig abgedeckt. Am Koppelteil 3a ist einstückig ein Träger 4 für die Aufnahme von zwei Leuchtmitteln 5 angebracht.

Ein zylindrischer Abschnitt 10 des Koppelteils 3a nimmt dabei in einer Ausnehmung 6 den zapfenförmigen Vorsprung 2a auf und wird durch diesen gehalten. In eine Öffnung 9 des zapfenförmigen Vorsprungs 2a ragt eine Zunge 7 des Koppelteils 3a, um die elektrische Kontaktierung herzustellen. Dazu sind auf einem Einsatz 13 im Inneren des zapfenförmigen Vorsprungs 2a erste elektrische Kontakte 14a, 14b für Phase und Nullleiter angebracht, die mit entsprechenden zweiten Kontakten 15a, 15b auf der Zunge zusammenwirken.

Das Kupplungsstück 3 wird von dem zapfenförmigen Vorsprung 2a gelöst, indem der Betätigungsteil 3b in der Richtung des Pfeils 8 bewegt wird. Damit kann der Beleuchtungskörper von der Gebäudestruktur 1 getrennt werden. Dies kann beispielsweise in der Fig. 1 daran erkannt werden, dass durch Ziehen des Betätigungsteils 3b in der Richtung des Pfeils 8 die Druckfeder 22 des Koppelteils 3a zusammengedrückt wird, was die Verrastung des Rastelements, das als Raststange 23 des Koppelteils 3a ausgeführt ist, mit der Ausnehmung 60 löst, indem sich die Raststange 23 von der Ausnehmung 60 in das Koppelteil 3a zurückbewegt bzw. zurückverlagert wird. Damit ist eine einfach handhabbare lösbare Verbindung zwischen Kupplungsstück 3 und Befestigungselement 2 geschaffen, die in der Art einer Rast- oder Schnappverbindung ausgeführt ist. Anstatt der Raststange 23 ist auch vorstellbar, dass das Koppelteil 3a als Rastelement Eingriffskrallen aufweist, was nicht näher dargestellt worden ist.

Die Ausführungsvariante von Fig. 2 unterscheidet sich von der der Fig. 1 dadurch, dass Leuchtmittel 5 am beweglichen Betätigungsteil 3b bzw. an dem über Schrauben 16 mit diesem fest verbunden angebracht sind. Über eine beschränkt bewegliche Verdrahtung 17 wird der geringfügig veränderliche Abstand zum Koppelteil 3a überbrückt. Ansonsten ist die Ausführung analog. Diese Ausführungsvariante ist für leichte Lampen geeignet, deren Gewicht deutlich kleiner ist als die Betätigungskraft, die zum Trennen der Bauteile 3a, 3b erforderlich ist.

Die Ausführungsvariante von Fig. 3 entspricht funktionell der von Fig. 1, mit dem Unterschied, dass das Befestigungselement 2 und das Kupplungsstück 3 im Innenraum 20 einer Dose 18 angeordnet sind, die versenkt in der Gebäudestruktur 1 angeordnet ist. Die Dose 18 ist durch einen Deckel 19 verschlossen, der fest an dem Betätigungsteil 3b angebracht ist. Der Träger 4 für das Leuchtmittel 5 tritt durch eine Öffnung 21 in der Dose 18.

Die Demontage der Lampe erfolgt bei dieser Ausführungsvariante dadurch, dass mit einem entsprechenden Hilfsmittel der Deckel 19 abgehoben wird, wodurch auch der Betätigungsteil 3b in die Löse-Stellung gebracht wird.

Fig. 4 und Fig. 5 zeigen die wesentlichen Teile der Ausführungsvariante von Fig. 1 in verbundenem bzw. getrenntem Zustand, um die Funktion zu verdeutlichen.

Die vorliegende Erfindung ermöglicht es, einen Beleuchtungskörper so auszubilden, dass er ohne Zuhilfenahme von Werkzeug leicht und sicher für Reinigungs- oder Wartungszwecke demontiert werden kann oder durch einen anderen erfindungsgemäß ausgebildeten Beleuchtungskörper ersetzt werden kann.

## Patentansprüche

1. Beleuchtungskörper für die Anbringung an einer Gebäudestruktur (1), mit einem Befestigungselement (2), das dazu bestimmt ist, fest an der Gebäudestruktur (1) angebracht zu werden, mit einem Kupplungsstück (3), das mit Hilfe einer Rast- oder Schnappverbindung lösbar auf dem Befestigungselement (2) anbringbar ist und ein Koppelteil (3a) aufweist, und mit einem fest mit dem Kupplungsstück (3) verbundenen Träger (4) für die Aufnahme von mindestens einem Leuchtmittel (5), wobei das Befestigungselement (2) erste Kontakte (14a, 14b) zur Übertragung von elektrischem Strom aufweist, die in zusammengebautem Zustand mit zweiten Kontakten (15a, 15b) in Verbindung stehen, die am Kupplungsstück (3) angebracht sind, um das Leuchtmittel (5) mit Strom zu versorgen, wobei das Befestigungselement (2) mindestens einen im Wesentlichen zapfenförmig ausgebildeten Vorsprung (2a) aufweist, wobei das Koppelteil (3a) eine Ausnehmung (6) aufweist, die zur Aufnahme des Vorsprungs (2a) ausgebildet ist, und wobei die ersten Kontakte (14a, 14b) in einer Öffnung des zapfenförmig ausgebildeten Vorsprungs (2a) angeordnet sind und die zweiten Kontakte (15a, 15b) auf einer Zunge (7) angeordnet sind, die in der Ausnehmung (6) des Koppelteils (3a) vorgesehen ist, wobei das Kupplungsstück (3) aus dem Koppelteil (3a) mit mindestens einem Rastelement (23) der Rast- oder Schnappverbindung und einem in Axialrichtung relativ zum Koppelteil (3a) beweglichen Betätigungsteil (3b) zum Lösen der Rast- oder Schnappverbindung besteht, **dadurch gekennzeichnet, dass** der im Wesentlichen rotationssymmetrisch aufgebaute zapfenförmige Vorsprung (2a) außenmantelseitig eine Ausnehmung (60) für das Rastelement (23) des Kupplungsstücks (3) aufweist.

2. Beleuchtungskörper nach Anspruch 1, **dadurch gekennzeichnet, dass** der Träger (4) fest mit dem Koppelteil (3a) verbunden ist.

3. Beleuchtungskörper nach Anspruch 1, **dadurch gekennzeichnet, dass** der Träger (4) fest mit dem Betätigungsteil (3b) verbunden ist.

4. Beleuchtungskörper nach einem der Ansprüche 1 bis 3, **dadurch gekennzeichnet, dass** die ersten Kontakte (14a, 14b) rotationssymmetrisch ausgebildet und koaxial zueinander angeordnet sind.

5. Beleuchtungskörper nach einem der Ansprüche 1 bis 4, **dadurch gekennzeichnet, dass** der Träger (4) für die Aufnahme mehrerer Leuchtmittel (5) ausgebildet ist.

6. Beleuchtungskörper nach einem der Ansprüche 1 bis 5, **dadurch gekennzeichnet, dass** der Koppelteil (3a) durch eine Schnappverbindung am Befestigungselement (2) festlegbar ist.

7. Beleuchtungskörper nach Anspruch 6, **dadurch gekennzeichnet, dass** der Koppelteil (3a) Eingriffskrallen aufweist, die durch den Betätigungsteil (3b) entriegelbar sind.

8. Beleuchtungskörper nach einem der Ansprüche 1 bis 7, **dadurch gekennzeichnet, dass** der Betätigungsteil (3b) den Koppelteil (3a) in zusammengebautem Zustand völlig abdeckt.

## Claims

1. A light fitting for the attachment to a building structure (1), comprising a fastening element (2) which is specified to be fixedly attached to the building structure (1), a coupling piece (3) which can releasably be attached by means of a latching or snap-on connection to the fastening element (2) and has a coupling part (3a), and comprising a support (4) rigidly connected to the coupling piece (3) for accommodating at least one illuminant (5), wherein the fastening element (2) has first contacts (14a, 14b) for transmitting electrical current, which in the assembled state are in connection with a second contacts (15a, 15b) which are attached to the coupling piece (3) in order to supply the illuminant (5) with current, wherein the fastening element (2) comprises at least one projection (2a) which is formed in a substantially pin-shaped manner, wherein the coupling part (3a) has a recess (6) which is formed for accommodating the projection (2a), and wherein the first contacts (14a, 14b) are arranged in an opening of the projection (2a) formed in a pin-shaped manner, and the second contacts (15a, 15b) are arranged on a tongue (7) which is provided in the recess (6) of the coupling part (3a), wherein the coupling piece (3) consists of the coupling part (3a) with at least one latching element (23) of the latching or snap-on connection and an actuating part (3b) which is movable in the axial direction relative to the coupling part (3a) for releasing the latching or snap-on connection, **characterized in that** the pin-shaped projection (2a), which is formed in a substantially rotationally symmetrical manner, comprises a recess (60) on the outer jacket side for the latching element (23) of the coupling piece (3).

2. A light fitting according to claim 1, **characterized in that** the support (4) is rigidly connected to the coupling part (3a).

3. A light fitting according to claim 1, **characterized in that** the support (4) is rigidly connected to the actuating part (3b).

4. A light fitting according to one of the claims 1 to 3, **characterized in that** the first contacts (14a, 14b) are formed in a rotationally symmetric manner and are arranged coaxially with respect to each other.

5. A light fitting according to one of the claims 1 to 4, **characterized in that** the support (4) is formed for accommodating several illuminants (5).

6. A light fitting according to one of the claims 1 to 5, **characterized in that** the coupling part (3a) can be fixed by a snap-connection to the fastening element (2).

7. A light fitting according to claim 6, **characterized in that** the coupling part (3a) has engagement claws which can be unlocked by the actuating part (3b).

8. A light fitting according to one of the claims 1 to 7, **characterized in that** the actuating part (3b) fully covers the coupling part (3a) in the assembled state.

## Revendications

1. Luminaire à poser sur une structure de bâtiment (1), avec un élément de fixation (2) destiné à être fixé à la structure de bâtiment (1), avec un élément de couplage (3) qui peut être posé sur l'élément de fixation (2) de façon amovible à l'aide d'un assemblage à emboîtement ou enclenchement et qui présente une partie de couplage (3a), et avec un support (4) fixé à l'élément de couplage (3) pour recevoir au moins une lampe (5), l'élément de fixation (2) présentant des premiers contacts (14a, 14b) pour la transmission de courant électrique qui sont reliés, dans l'état assemblé, avec des deuxièmes contacts (15a, 15b) disposés sur l'élément de couplage (3) afin d'alimenter la lampe (5) en courant, dans lequel l'élément de fixation (2) présente au moins une saillie (2a) sensiblement conique, dans lequel la partie de couplage (3a) présente un creux (6) conçu pour recevoir la saillie (2a) et dans lequel les premiers contacts (14a, 14b) sont disposés dans une ouverture de la saillie conique (2a) et les deuxièmes contacts (15a, 15b) sont disposés sur une patte (7) prévue dans le creux (6) de la partie de couplage (3a), laquelle partie de couplage (3) se compose de la partie de couplage (3a) avec au moins un élément d'emboîtement (23) de l'assemblage à emboîtement ou enclenchement et une partie d'actionnement (3b) mobile dans le sens axial par rapport à la partie de couplage (3a) pour défaire l'assemblage à emboîtement ou enclenchement, **caractérisé en ce que** la saillie conique (2a) sensiblement symétrique sur l'axe de rotation présente du côté de son enveloppe extérieure un creux (60) pour l'élément d'emboîtement (23) de l'élément de couplage (3).

2. Luminaire selon la revendication 1, **caractérisé en ce que** le support (4) est fixé à la partie de couplage (3a).

3. Luminaire selon la revendication 1, **caractérisé en ce que** le support (4) est fixé à la partie d'actionnement (3b).

4. Luminaire selon l'une des revendications 1 à 3, **caractérisé en ce que** les premiers contacts (14a, 14b) sont de forme symétrique sur l'axe de rotation et coaxiaux l'un de l'autre.

5. Luminaire selon l'une des revendications 1 à 4, **caractérisé en ce que** le support (4) est conçu pour recevoir plusieurs lampes (5).

6. Luminaire selon l'une des revendications 1 à 5, **caractérisé en ce que** la partie de couplage (3a) peut être fixée à l'élément de fixation (2) par un assemblage à enclenchement.

7. Luminaire selon la revendication 6, **caractérisé en ce que** la partie de couplage (3a) présente des griffes de prise qui peuvent être déverrouillées par la partie d'actionnement (3b).

8. Luminaire selon l'une des revendications 1 à 7, **caractérisé en ce que** la partie d'actionnement (3b) recouvre complètement la partie de couplage (3a) dans l'état assemblé.
